# EUROPÄISCHE PATENTSCHRIFT

(11) **EP 0 437 713 B1**
(45) Veröffentlichungstag und Bekanntmachung des Hinweises auf die Patenterteilung: **30.08.1995**
(21) Anmeldenummer: 90123022.7
(22) Anmeldetag: 01.12.1990
(51) Int. Cl.: D06F 39/00, D06F 39/02

(54) **Programmgesteuerte Waschmaschine**
Programme-controlled washing machine
Machine à laver commandée par programme

(30) Priorität: 13.01.1990 DE 4000882
(43) Veröffentlichungstag der Anmeldung: 24.07.1991
(73) Patentinhaber: AEG Hausgeräte GmbH, 90429 Nürnberg (DE)
(72) Erfinder: Stamminger, Rainer, Dipl.-Phys. Dr., W-8560 Lauf (DE); Jung, Günther, W-8510 Fürth (DE); Riller, Peter, Dipl.-Ing., W-8504 Stein (DE); Ott, Günter, Ing., W-8510 Fürth (DE); Reinhardt, Alexandra, Dipl.-Ing., W-8521 Spardorf (DE)

(56) Entgegenhaltungen:
- DE-A- 3 715 832
- DE-A- 3 906 030
- FR-A- 1 156 788

## Beschreibung

Die Erfindung betrifft eine programmgesteuerte Waschmaschine mit einer in einem Laugenbehälter umlaufenden Wäschetrommel und einer Waschmittel-Einspülvorrichtung, die in mehrere Einspülkammern zur Aufnahme der Wasch- und Pflegemittel sowie eines Wasserenthärtungsmittels unterteilt ist und die Frischwasserzufuhr zum Laugenbehälter über die Einspülvorrichtung erfolgt.

Eine Waschmaschine dieser Art ist aus der DE-A 37 15 832 bekannt. Bei dieser Waschmaschine wird das Wasserenthärtungsmittel gleichzeitg mit dem Waschmittel in den Laugenbehälter eingespült.

Weiterhin ist aus der FR-A 1 156 788 eine Waschmaschine mit einem Laugenbehälter zur Aufnahme einer Wäschetrommel bekannt, der durch einen Überlauf mit einem Vorwärmer- und Enthärteboiler Verbunden ist. Der Laugenbehälter und der Enthärteboiler besitzen je eine direkte Zuleitung zu einem Wasch- bzw. Enthärtemittel-Eingabetrichter. Zum Enthärten des Wassers für den Hauptwaschgang wird ein Enthärtemittel von Hand durch den betreffenden Eingabetrichter in dem mit Wasser gefüllten Enthärteboiler eingebracht. Nach Öffnen eins dem Enthärteboiler zugeordneten Frischwasserzulaufventils wird das enthärtete Wasser über den Überlauf in den Laugenbehälter befördert. Bei dieser Waschmaschine wird das Waschwasser in einem speziellen Behälter und damit außerhalb des die Wäschetrommel aufnehmenden Laugenbehälters enthärtet und danach dem Laugenbehälter zugeführt. Dieses Enthärtungsverfahren erfordert nicht nur einen die Waschmaschine verteuernden zusätzlichen Behälter sondern verlängert aufgrund der zusätzlichen manuellen Handhabung sowie Aufbereitung des Waschwassers außerhalb des Laugenbehälters auch die Gesamtwaschdauer erheblich.

Ausgehend von diesem Stand der Technik liegt der Erfindung die Aufgabe zugrunde, das Enthärten des Waschwassers in einer Trommelwaschmaschine handhabungsmäßig zu vereinfachen und in der Wirkung zu verbessern, so daß die aktiven Substanzen sowohl des Enthärtungsmittels als auch des Waschmittels voll wirksam und damit besser ausgenützt werden.

Die Lösung dieser Aufgabe gemäß der Erfindung besteht darin, daß zuerst das Wasserenthärtungsmittel und danach erst das Waschmittel mit dem zulaufenden Frischwasser in den Laugenbehälter eingespült wird, wobei das Einspülen des Waschmittels mit einer gewissen Zeitverzögerung nach dem Wasserenthärtungsmittel-Einspülvorgang durchgeführt wird und die Zeitverzögerung in etwa 5 Minuten beträgt.

Durch diese Maßnahme wird erreicht, daß das Wasserenthärtungsmittel unmittelbar in den Laugenbehälter eingespült und damit gut gelöst bzw. in der eingespülten Wassermenge gut verteilt wird, so daß die Härtebildner im Waschwasser bereits vorab gebunden sind, bevor das Waschmittel zugeführt bzw. in die Wäschetrommel eingespült wird. Die Folge davon ist ein wesentlich besseres Reinigungsergebnis bei dem betreffenden Waschgut bei Schonung der Wäsche und der Waschmaschine. Dadurch, daß das Einspülen des Waschmittels erst mit einer gewissen Zeitverzögerung nach dem Einspülen des Wasserenthärtungsmittels vorgenommen wird, wobei eine solche Zeitverzögerung bis zu 5 Minuten betragen kann, wird eine besonders gute Auflösung bzw. Verteilung des Wasserenthärtungsmittels im Waschwasser erreicht, da die Einspülung des Waschmittels bereits in das vollständig enthärtete Waschwasser erfolgt. Damit kann das Waschmittel mit der Einspülung auch sofort seine volle Waschkraft im Waschwasser entfalten.

Des weiteren wird durch das vorgeschlagene Enthärtungsverfahren auch eine erhebliche Umweltentlastung erreicht, da aufgrund dieser Handhabung bei gleichguten Ergebnissen die Zugabe des Wasserenthärtungsmittels um etwa 20 % verringert werden kann.

Das Wasserenthärtungsmittel kann zunächst auch mit einer gegenüber der für den Waschvorgang erforderlichen Wassermenge geringeren Wassermenge, von beispielsweise 2 bis 5 Liter, eingespült werden. Dadurch wird die Aktivierung des nachfolgend eingespülten Waschmittels weiter verbessert.

Weitere vorteilhafte Maßnahmen sind in der Beschreibung des Anmeldungsgegenstandes enthalten.

DIe Erfindung wird nachfolgend anhand von zwei zeichnerischen Darstellungen näher beschrieben und noch weiter verdeutlicht.

Es zeigen:
- Fig. 1: eine Waschmaschine mit einer als Schublade ausgebildeten Einspülvorrichtung für die Wäschebehandlungsmittel,
- Fig. 2: den Wasserenthärtungsverlauf bei der bisherigen Einspülungs-Methode und bei der Zwei-Stufen-Einspülung nach der Erfindung.

Die in Fig. 1 dargestellte Waschmaschine 1 besitzt eine integrierte schubladenartige Einspülvorrichtung 2 für die verschiedensten Wäschebehandlungmittel, wie Wasserenthärtungsmittel, Waschmittel, Weichspülmittel. Die Einspülvorrichtung 2 ist beim dargestellten Ausführungsbeispiel in drei Behandlungsmittel-Kammern 4, 5 u. 6 aufgeteilt. In der Behandlungsmittel-Kammer 4 wird das Wasserenthärtungsmittel und in der Kammer 5 das Waschmittel eingefüllt. In die Kammer 6 kann, wenn im Waschprogramm vorgesehen, das Weichspülmittel eingegeben werden. Die Waschmaschine 1 hat einen Laugenbehälter mit einer darin umlaufenden Wäschetrommel, die über eine durch ein Bullaugentürfenster 3 verschlossene frontseitige Beschickungsöffnung mit Waschgut beladbar ist.

Im Schaubild nach Fig. 2 steht die Y-Achse für die Wasserhärte und auf der X-Achse ist die Zeit für den Einspülvorgang der Wäschebehandlungsmittel aufgetragen. Die Linie 7 zeigt den Wasserenthärtungsverlauf, wenn das Wasserenthärtungsmittel und das Waschmittel gleichzeitig (Stand der Technik) eingespült werden. Linie 8 gibt den Wasserenthärtungsverlauf wieder, wenn zuerst das Wasserenthärtungsmittel und danach erst das Waschmittel eingespült werden. Aus dieser Linie wird ersichtlich, daß bei der vom Waschmittel getrennten und vorgezogenen Einspülung des Wasserenthärtungsmittels die Wasserhärte des Waschwassers sehr schnell herabgesetzt bzw. gebunden wird und daß die nachfolgende Einspülung bzw. Waschmittelzugabe, was beim Zeitpunkt P erfolgt, bei völlig enthärtetem Waschwasser vorgenommen wird. Mit weiterer Zuführung von Waschwasser steigt die Wasserhärte insgesamt wieder etwas an und stabilisiert sich nach einer gewissen Zeit unterhalb der Linie 7. Wie ein Vergleich der beiden Linien 7 und 8 deutlich zeigt, ist die Wirksamkeit des Wasserenthärtungsmittels bei der sogenannten Zwei-Stufen-Einspülung nach der Erfindung gegenüber der Einspülung nach dem Stand der Technik wesentlich gesteigert bei gleichzeitiger Einsparung von 20 % Wasserenthärtungsmittel. Dadurch, daß die Wasserhärte schon vor dem Waschen gebunden wird, kann sich das später zugeführte Waschmittel voll auf die Beseitigung des Schmutzes konzentrieren.

Die sogenannte Zwei-Stufen-Einspülung nach der Erfindung kann nun wie folgt durchgeführt werden:

Wie bereits erwähnt, ist in der Behandlungsmittel-Kammer 4 das Wasserenthärtungsmittel und in der Kammer 5 das Waschmittel eingefüllt. Mit Öffnen des nicht dargestellten Wasserzulaufs wird eine bestimmte Teilmenge, vorzugsweise 2 bis 5 Liter, des insgesamt zulaufenden Frischwassers zuerst über die Kammer 4 eingelassen und damit das Wasserenthärtungsmittel in den Laugenbehälter eingespült. Nach einer kurzen Zeitspanne wird der Frischwasserzulauf bis zum Erreichen des erforderlichen Waschniveaus erneut geöffnet. Gleichzeitig mit dem Zulauf oder erst nach dem Zulauf kann die Wäschetrommel zusätzlich in eine reversierende Bewegung gesetzt werden, um eine gute Verteilung des Wasserenthärtungsmittels im Waschwasser zu erzielen. Nach einer Zeitspanne von bis zu 5 Minuten erfolgt der weitere Wasserzulauf über die Kammer 5 und spült das dort befindliche Waschmittel in den Laugenbehälter ein. Das Einspülen des Waschmittels kann auch unmittelbar nach dem Einspülen des Wasserenthärtungsmittels durchgeführt werden. Dies könnte zweckmäßig sein, wenn das Gesamtwaschprogramm zeitlich nicht verlängert werden soll.

Eine weitere Ausführungsmöglichkeit besteht darin, daß zunächst das Wasserenthärtungsmittel aus der Kammer 4 der Einspülvorrichtung 2 ausgespült wird, wobei gleichzeitig die gesamte erforderliche Wassermenge der Wäschetrommel zugeführt wird. Nach Ablauf einer bestimmten Zeitspanne, von z. B. bis zu 5 Minuten, während der das Wasserenthärtungsmittel gelöst bzw. im Waschwasser gut verteilt worden ist, und seine Wirkung voll entfaltet hat, wird ein Teil dieser Waschlauge zur Kammer 5 der Einspülvorrichtung 2, in welcher sich das Waschmittel befindet, hochgepumpt und diese Kammer ausgespült.

Ein anderes Ausführungsbeispiel zeichnet sich dadurch aus, daß das zufließende Frischwasser zuerst in die Kammer 4 der Einspülvorrichtung 2 gelangt, in welcher sich das Wasserenthärtungsmittel befindet. Von dieser Kammer aus wird das Wasser in die Kammer 5 mit dem Waschmittel geleitet. Zwischen den beiden Kammern kann zweckmäßig noch eine weitere Kammer geschaltet sein. Dadurch wird eine gute Vermischung des Wasserenthärtungsmittels und des Frischwassers sowie die Lösung bzw. Dispergierung sämtlicher Enthärtersubstanzen im eingespülten Frischwasser erreicht.

Ohne darauf näher eingehen zu wollen, muß noch erwähnt werden, daß die Programmsteuereinrichtung der Waschmaschine zur Steuerung dieser beschriebenen Ausführungsmöglichkeiten entsprechende Schaltschritte aufweist.

## Patentansprüche

1. Programmgesteuerte Waschmaschine (1) mit einer in einem Laugenbehälter umlaufenden Wäschetrommel und einer Waschmittel-Einspülvorrichtung (2), die in mehrere Einspülkammern (4, 5, 6) zur Aufnahme der Wasch- und Pflegemittel sowie eines Wasserenthärtungsmittels unterteilt ist und die Frischwasserzufuhr zum Laugenbehälter über die Einspülvorrichtung (2) erfolgt, dadurch gekennzeichnet, daß zuerst das Wasserenthärtungsmittel und danach erst das Waschmittel mit dem zulaufenden Frischwasser in den Laugenbehälter eingespült wird, wobei das Einspülen des Waschmittels mit einer gewissen Zeitverzögerung nach dem Wasserenthärtungsmittel-Einspülvorgang durchgeführt wird und die Zeitverzögerung in etwa 5 Minuten beträgt.

2. Waschmaschine nach Anspruch 1, dadurch gekennzeichnet, daß das Wasserenthärtungsmittel mit einer gegenüber der für den Waschvorgang erforderlichen Wassermenge geringeren Wassermenge eingespült wird.

3. Waschmaschine nach Anspruch 1, dadurch gekennzeichnet, daß das Wasserenthärtungsmittel mit der für den Waschvorgang erforderlichen Gesamtwassermenge eingespült wird.

4. Waschmaschine nach Anspruch 1 oder einem der folgenden, dadurch gekennzeichnet, daß mit dem Einspülen des Wasserenthärtungsmittels oder nach Beendigung dieses Einspülvorganges die Wäschetrommel reversierend bewegt wird und daß nach diesem Reversiervorgang das Waschmittel eingespült wird.

5. Waschmaschine nach Anspruch 1 oder einem der folgenden, dadurch gekennzeichnet, daß nach dem Einspülen des Wasserenthärtungsmittel und Zuführen der für den Waschvorgang erforderlichen Gesamtwassermenge unmittelbar danach oder zu einem späteren Zeitpunkt eine Teillaugenmenge in der das Waschmittel enthaltenden Kammer der Einspülvorrichtung gepumpt und damit das Waschmittel in den Laugenbehälter eingespült wird.

6. Waschmaschine nach Anspruch 1, dadurch gekennzeichnet, daß das Frischwasser für einen Waschvorgang zunächst in die Kammer mit dem Wasserenthärtungsmittel und von dort in die Kammer mit dem Waschmittel geleitet wird.

7. Waschmaschine nach Anspruch 6, dadurch gekennzeichnet, daß zwischen der Kammer mit dem Wasserenthärtungsmittel und der Kammer mit dem Waschmittel eine Zwischenkammer vorgesehen ist.

## Claims

1. Program-controlled Washing machine (1), having a washing drum rotating in a lye container and a detergent dispenser drawer (2) divided into a plurality of compartments (4, 5, 6) for receiving the detergent, conditioner and a water-softener, fresh water being supplied to the lye container via the detergent dispenser drawer (2), characterised in that at first the water softener and then only the detergent are flushed into the lye container together with the running water, the flushing in of detergent being carried out with a specified time-lag after the water softener has been flushed in, this time-lag being approximately 5 minutes.

2. Washing machine according to claim 1, characterised in that the water softener is flushed in with a smaller quantity of water than is required for the washing operation.

3. Washing machine according to claim 1, characterised in that the water softener is flushed in with the total quantity of water required for the washing operation.

4. Washing machine according to claim 1 or one of the subsequent claims, characterised in that when the water softener is flushed in or upon completion of this flushing operation, the washing drum is moved in reverse, and in that after this reversing operation the detergent is flushed in.

5. Washing machine according to claim 1 or one of the subsequent claims, characterised in that immediately after flushing-in of the water softener and supplying of the total quantity of water required for the washing operation, or at a later moment, some of the lye is pumped into the compartment of the dispenser drawer containing the detergent, and thus the detergent is flushed into the lye container.

6. Washing machine according to claim 1, characterised in that the fresh water for a washing operation passes first into the compartment containing the water softener, and thence into the compartment containing the detergent.

7. Washing machine according to claim 6, characterised in that between the compartment containing the water softener and the compartment containing the detergent, an intermediate compartment is provided.

## Revendications

1. Machine à laver (1) commandée par programme comprenant un tambour à linge tournant dans une cuve à lessive et un dispositif d'incorporation (2) des agents de lavage qui est divisé en plusieurs compartiments d'incorporation (4, 5, 6) pour recevoir les agents lavants et traitants ainsi qu'un agent adoucisseur d'eau et l'arrivée d'eau fraîche, à la cuve à lessive s'effectue par le dispositif d'incorporation (2), caractérisée en ce qu'est introduit en premier l'agent adoucisseur d'eau et ensuite l'agent lavant avec l'écoulement de l'eau fraîche dans la cuve à lessive, l'incorporation de l'agent lavant se faisant avec un certain décalage après l'opération d'incorporation de l'agent adoucisseur d'eau, le décalage dans le temps étant de l'ordre de 5 minutes.

2. Machine à laver selon la revendication 1, caractérisée en ce que l'agent adoucisseur d'eau peut être incorporé avec une quantité d'eau inférieure à celle nécessaire au cycle de lavage.

3. Machine à laver selon la revendication 1, caractérisée en ce que l'agent adoucisseur d'eau est introduit avec la quantité d'eau totale nécessaire au programme de lavage.

4. Machine à laver selon la revendication 1 ou l'une des suivantes, caractérisée en ce qu'au moment de l'incorporation de l'agent adoucisseur d'eau ou après que l'incorporation de l'agent adoucisseur d'eau soit terminée, le tambour est mis en rotation réversible et, après cette rotation réversible, l'agent lavant est incorporé.

5. Machine à laver selon la revendication 1 ou l'une des suivantes, caractérisée en ce qu'après l'incorporation de l'agent adoucisseur d'eau et l'amenée de la quantité d'eau totale nécessaire au programme de lavage, une partie de la lessive est pompée juste après ou ultérieurement dans le compartiment du dispositif à produits contenant l'agent lavant en emmenant ainsi, sur son passage, l'agent lavant dans la cuve à lessive.

6. Machine à laver selon la revendication 1, caractérisée en ce que l'eau fraîche d'un cycle de lavage est tout d'abord dirigée dans le compartiment de l'agent adoucisseur d'eau et, de là, dans le compartiment de l'agent lavant.

7. Machine à laver selon la revendication 6, caractérisée en ce qu'il est prévu, entre le compartiment de l'agent adoucisseur d'eau et le compartiment de l'agent lavant, un compartiment intermédiaire.
